# EUROPÄISCHE PATENTSCHRIFT

(11) **EP 0 925 448 B1**
(45) Veröffentlichungstag und Bekanntmachung des Hinweises auf die Patenterteilung: **14.07.2004**
(21) Anmeldenummer: 97919025.3
(22) Anmeldetag: 02.09.1997
(51) Int. Cl.: F04B 1/20, F04B 53/04, F03C 1/06

(54) **HYDROPUMPE UND HYDROMOTOR**
HYDRAULIC PUMP AND HYDRAULIC ENGINE
POMPE HYDRAULIQUE ET MOTEUR HYDRAULIQUE

(30) Priorität: 13.09.1996 DE 19637419
(43) Veröffentlichungstag der Anmeldung: 30.06.1999
(73) Patentinhaber: Franz Xaver Meiller Fahrzeug- und Maschinenfabrik-GmbH & Co KG, 80997 München (DE)
(72) Erfinder: MAIRLE, Rudolf, D-82362 Weilheim (DE)
(74) Vertreter: Tiesmeyer, Johannes, Dr.
(86) Internationale Anmeldenummer: PCT/EP1997/004784
(87) Internationale Veröffentlichungsnummer: WO 1998/011345

(56) Entgegenhaltungen:
- DE-A- 3 638 890
- US-A- 3 680 312
- US-A- 3 847 057

## Beschreibung

Die Erfindung betrifft eine Hydropumpe mit einem Gehäuse, einem in einer Kammer des Gehäuses aufgenommenen, über eine Triebwelle rotierend anzutreibenden Pumptriebwerk zur Förderung eines Hydraulikfluids, einer ersten Anschlußöffnung und einer zweiten Anschlußöffnung für die Zuführung bzw. Abführung des Hydraulikfluids zu und von dem Triebwerk, wobei die Gehäusekammer einen Leckfluid von dem Pumptriebwerk aufnehmenden Raumbereich aufweist, wobei ferner das Gehäuse jeweils einen sich von diesem Raumbereich zu jeweils einer der Anschlußöffnungen erstreckenden Druckentlastungskanal aufweist und wobei die Förderrichtung der Hydropumpe von der Drehrichtung der Triebwelle abhängt.

Die Erfindung bezieht sich insbesondere auf das Gebiet der hydraulischen Kolbenmaschinen, bei denen das Triebwerk in einer mit Öl aufgefüllten Gehäusekammer untergebracht ist, die Lecköl aufgrund innerer Leckage des Triebwerkes während des Betriebs der hydraulischen Kolbenmaschine aufnimmt. In der Gehäusekammer können während des Maschinenbetriebs unerwünscht hohe Drücke durch Leckölzuführung entstehen. Um hier Abhilfe zu schaffen, ist es bereits vorgeschlagen worden, bei solchen Hydropumpen oder Hydromotoren eine gesonderte Leckölleitung von der Gehäusekammer zu einem externen Öltank hin vorzusehen, der das hydraulische Arbeitsöl für die Kolbenmaschine enthält. Eine solche gesonderte Leckölleitung ist jedoch insbesondere wegen der aufwendigen Anschlußmaßnahmen und des zusätzlichen Platzbedarfs ungünstig.

Es ist auch bereits vorgeschlagen worden, bei Schrägachsenpumpen einen inneren Druckentlastungskanal zwischen der Triebwerksgehäusekammer und dem Sauganschluß der Pumpe vorzusehen, um einen Druckabbau in der Triebwerksgehäusekammer zur Saugseite der Pumpe hin sicherzustellen. Derartige Hydropumpen dürfen jedoch nur in einer Umlaufdrehrichtung betrieben werden, da der mit dem Druckentlastungskanal verbundene Anschluß zwingend der Sauganschluß sein muß. Falls die Umlaufdrehrichtung einer solchen Hydropumpe geändert würde, so kehrte sich die Förderrichtung der Pumpe um und der Druckentlastungskanal würde an der Druckseite der Pumpe liegen und den Ausgangsdruck der Pumpe in die Triebwerksgehäusekammer einleiten, was dort zu einer unzulässigen Druckerhöhung führte. Um hier Abhilfe zu schaffen, ist es bereits vorgeschlagen worden, die Anschlußöffnungen der Pumpe an einer gemeinsamen Anschlußplatte vorzusehen, in der der Druckentlastungskanal zu einer der beiden Anschlußöffnungen hin ausgebildet ist. Soll eine solche Pumpe nun mit entgegengesetzter Umlaufdrehrichtung betrieben werden, so ist zuvor die Anschlußplatte insgesamt abzubauen und in einer um 180° gedrehten Position wieder an das Gehäuse anzuschrauben, um den mit dem Druckentlastungskanal versehenen Anschluß auf die Saugseite der Pumpe zu verlegen. Ein solcher Umbau der Anschlußplatte ist aufwendig. Überdies besteht die Gefahr, daß die Umbauvorschrift vom Anwender vernachlässigt - und die Pumpe dann mit unzulässiger Umlaufdrehrichtung betrieben wird.

Weitere Vorschläge zielen darauf ab, den Druckentlastungskanal der oben genannten Art mit einem Rückschlagventil abzusichern, um bei fehlerhaftem Anschluß der Pumpe die druckseitige Pumpenanschlußöffnung von der Triebwerksgehäusekammer zu trennen. Ein solches Rückschlagventil in einem gesonderten Druckentlastungskanal der Anschlußplatte ist jedoch schwierig zu realisieren und bedeutet daher einen erhöhten konstruktiven Aufwand. Überdies ist ein solches Rückschlagventil, das im normalen Betrieb der Pumpe beim Druckabbau zum Sauganschluß hin öffnet, geräuschbehaftet.

Die vorstehend angesprochenen Probleme der Druckentlastung der Triebswerksgehäusekammer treten in analoger Weise bei hydraulischen Maschinen in Form von hydraulischen Kolbenmotoren, wie etwa Motoren in Schrägscheiben-, Schrägachsen- oder Taumelscheibenbauweise auf.

Aus der US-3 680 312 ist eine als Hydropumpe oder als Hydromotor verwendbare Hydromaschine bekannt, bei welcher, wie vorstehend beschrieben, im Bereich der Pumpenanschlußöffnungen Rückschlagventile angeordnet sind, die eine Druckentlastung von der Triebwerksgehäusekammer über einen gesonderten Druckentlastungskanal ermöglichen. Die aus dieser Druckschrift bekannte Hydromaschine weist, wie vorstehend angedeutet, bei hohem konstruktivem und Montageaufwand im Normalbetrieb aufgrund des Ventilhubs der Rückschlagventile eine starke Geräuschentwicklung auf.

Die Erfindung betrifft auch einen Hydromotor mit einem Gehäuse, einem in einer Kammer des Gehäuses aufgenommenen, durch Beaufschlagung mit einem Hydraulikfluid zur Ausübung eines Drehmomentes auf eine in dem Gehäuse drehbar gelagerte Ausgangstriebwelle anzutreibenden Triebwerk, einer ersten Anschlußöffnung und einer zweiten Anschlußöffnung für die Zuführung bzw. Abführung des Hydraulikfluids zu und von dem Triebwerk, wobei die Drehrichtung der Triebwelle davon abhängt, über welche der Anschlußöffnungen der Hydraulikfluidstrom zugeführt wird, wobei ferner die Gehäusekammer einen Leckfluid von dem Triebwerk aufnehmenden Raumbereich aufweist, von welchem sich zu jeder der beiden Anschlußöffnungen ein Druckentlastungskanal erstreckt.

Der Erfindung liegt die Aufgabe zugrunde, eine Hydropumpe der eingangs genannten Art bereitzustellen, bei der die Möglichkeit des Druckabbaus in der Triebwerksgehäusekammer zur Pumpensaugseite hin mit einfachen konstruktiven Maßnahmen realisiert ist und die dennoch auf einfache Weise rasch für den Betrieb mit geänderter Drehrichtung der Triebwelle unter Sicherstellung der Druckabbaufunktion für die Triebwerksgehäusekammer präparierbar ist.

Zur Lösung dieser Aufgabe wird erfindungsgemäß vorgeschlagen, daß die Anschlußöffnungen zur Aufnahme eines lösbar befestigbar in die jeweilige Anschlußöffnung einsetzbaren, mit einem Durchlaß für das zu fördernde Hydraulikfluid versehenen Anschlußadaptrs eingerichtet sind, der im eingesetzten Zustand den zu der ihn aufnehmenden Anschlußöffnung führenden Druckentlastungskanal verschließt, wobei der Anschlußadapter jeweils in die Anschlußöffnung einzusetzen ist, die bei gegebener Förderrichtung die Ausgangsanschlußöffnung der Hydropumpe bildet.

Bei der erfindungsgemäß vorgeschlagenen Lösung kann die Hydropumpe hinsichtlich der hydraulischen Anschlußbelegung bei jeweils gegebener Drehrichtung der Triebwelle auf einfache Weise korrekt dadurch präpariert werden, daß der mit der Druckleitung bzw. Ausgangsleitung der Pumpe nach außen zu verbindende Anschlußadapter in die Anschlußöffnung eingesetzt wird, die bei der gegebenen Drehrichtung der Triebwelle die druckseitige Ausgangsanschlußöffnung der Hydropumpe bildet. Die andere Anschlußöffnung ist dann mit einer Zulaufleitung für das zu pumpende Hydraulikfluid zu verbinden. Der vorzugsweise als Reduzierstutzen ausgebildete Anschlußadapter verschließt beim Einsetzen in die betreffende Anschlußöffnung den zu dieser Anschlußöffnung führenden Druckentlastungskanal, wodurch sichergestellt ist, daß über diesen Druckentlastungskanal keine Druckübertragung von der druckseitigen Ausgangsanschlußöffnung der Pumpe auf die Triebwellengehäusekammer stattfinden kann. Der Druckentlastungskanal an der anderen Anschlußöffnung, die die Saugseite der Pumpe definiert, bleibt frei, so daß der Druckabbau von der Triebwellengehäusekammer zur Saugseite der Pumpe hin stattfinden kann. Soll die erfindungsgemäße Hydropumpe nun beispielsweise von einer anderen Antriebsquelle angetrieben werden, von der die Triebwelle in der anderen Drehrichtung gedreht wird, so ist der mit der Druckausgangsleitung zu verbindende Anschlußadapter in die betreffende andere Anschlußöffnung einzusetzen, die nunmehr die druckseitige Ausgangsanschlußöffnung der Hydropumpe bildet. Die saugseitige Anschlußöffnung der Pumpe wird dann mit der Zulaufleitung von außen verbunden. Die Hydropumpe hat dann für die gegebene Drehrichtung der Triebwelle und für die damit korrespondierende Förderrichtung die richtige hydraulische Anschlußbelegung, wobei die Druckentlastungsfunktion für die Triebwerksgehäusekammer wiederum sichergestellt ist, da der Druckentlastungskanal an der Anschlußöffnung, die nunmehr die saugseitige Anschlußöffnung bildet, offen ist, wohingegen der Druckentlastungskanal an der druckseitigen Anschlußöffnung von dem eingesetzten Anschlußadapter verschlossen ist.

Diese flexible Möglichkeit der Anschlußpräparierung der Pumpe für jede beliebige Drehrichtung der Triebwelle wird mit sehr einfachen konstruktiven Maßnahmen erhalten. Der Anschlußwechsel kann vom Anwender ohne aufwendige Umbaumaßnahmen rasch durchgeführt werden.

Grundsätzlich könnte daran gedacht werden, daß für jede Anschlußöffnung ein gesonderter Anschlußadapter mit Verschlußfunktion für den betreffenden Druckentlastungskanal bereitgehalten wird, der in die ihm zugeordnete Anschlußöffnung nur dann einzusetzen ist, wenn diese bei gegebener Drehrichtung der Triebwelle die Ausgangsanschlußöffnung bildet. Vorzugsweise sind die Anschlußöffnungen jedoch in der Weise gleich ausgebildet, daß ein und derselbe Anschlußadapter wahlweise in jede der beiden Anschlußöffnungen eingesetzt werden kann.

Wenngleich die erfindungsgemäße Lösung beispielsweise auf eine Radialkolbenpumpe anwendbar ist, so betrifft eine besonders bevorzugte Ausführungsform eine mittels einer Steuerplatte oder eines Steuerspiegels gesteuerte Axialkolbenpumpe. Diese kann eine Schrägachsenpumpe, eine Schrägscheibenpumpe oder eine Taumelscheibenpumpe sein.

Gemäß einer bevorzugten Weiterbildung weist jede der beiden Anschlußöffnungen der Hydropumpe einen jeweiligen in einer insbesondere als Deckelplatte ausgebildeten Wand des Gehäuses vorgesehenen Bohrungsabschnitt mit Gewinde zum Einschrauben eines mit einem entsprechenden Gegengewinde versehenen Anschlußadapters von außen auf, wobei jede der beiden Anschlußöffnungen über einen jeweiligen Verbindungskanal in der Gehäusewand und über einen jeweiligen Steuerschlitz einer Steuerplatte mit Pumpzylinderkammern in einem Zylinderblock des Pumptriebwerks kommuniziert, wobei sich in koaxialer Verlängerung des jeweiligen Gewindebohrungsabschnittes eine den betreffenden Druckentlastungskanal bildende Durchgangsbohrung zu der Kammer des Gehäuses erstreckt und wobei der Anschlußadapter an seinem vorderen Ende ein Verschlußelement aufweist, das beim Einschrauben des Anschlußadapters in eine der Anschlußöffnungen den daran anschließenden Druckentlastungskanal verschließt.

Das Verschlußelement ist vorzugsweise ein Dichtungszapfen, der beim Einschrauben des Anschlußadapters in eine jeweilige Anschlußöffnung in den daran anschließenden Druckentlastungskanal abdichtend eingreift.

Die Anschlußöffnungen sind vorzugsweise in einer Deckelplatte des Gehäuses ausgebildet, wohingegen die Steuerschlitze in einer an der Innenseite der Deckelplatte angeordneten und in vorbestimmte Winkelstellungen drehbar verstellbaren und fixierbaren Steuerplatte ausgebildet sind, wobei die Steuerplatte jeweils eine Verstellbetätigungsfläche zur Beaufschlagung durch das Dichtungselement des Anschlußadapters benachbart zu einem jeweiligen Druckentlastungskanal aufweist, wobei jeweils eine der Verstellbetätigungsflächen in einer ersten vorbestimmten Winkelstellung der Steuerplatte so zu den ihr benachbarten Druckentlastungskanal in einer Verstellbereitschaftsstellung ausgerichtet ist, daß sie beim Einschrauben des Anschlußadapters in die diesem Druckentlastungskanal zugeordnete Anschlußöffnung von dem Dichtungselement des Anschlußadapters unter Ausübung einer die Steuerplatte in eine vorbestimmte zweite Winkelstellung verstellenden Kraft beaufschlagt und dabei aus der Verstellbereitschaftsstellung verdrängt wird, und wobei in dieser zweiten vorbestimmten Winkelstellung der Steuerplatte die andere Verstellbetätigungsfläche in einer entsprechenden Verstellbereitschaftsstellung an dem anderen Druckentlastungskanal positioniert ist, aus der heraus die Steuerplatte durch Einschrauben des Anschlußadapters in die andere Anschlußöffnung wieder in die erste vorbestimmte Winkelstellung verstellbar ist.

Eine solche Lösung wird für Hydropumpen vorgeschlagen, bei denen es für die Steuerplatte oder den Steuerspiegel und die darin ausgebildeten Steuerschlitze für jede Förderrichtung der Hydropumpe eine jeweilige optimale Winkelstellung gibt. Diese Winkelstellungen entsprechen der oben genannten vorbestimmten ersten Winkelstellung und der vorbestimmten zweiten Winkelstellung. Bei der anschlußrichtigen Präparierung der erfindungsgemäßen Pumpe durch Einsetzen des Anschlußadapters in die druckseitige Anschlußöffnung wird die korrekte optimale Winkelstellung der Steuerplatte automatisch herbeigeführt, indem das Dichtungselement bei der Beaufschlagung der jeweiligen Verstellbetätigungsfläche die Steuerplatte entsprechend verdreht. Das Dichtungselement und die betreffende Verstellbetätigungsfläche wirken dabei nach Art eines Keilschubgetriebes, wobei das Dichtungselement oder/und die Verstellbetätigungsfläche einen entsprechenden Schrägflächenabschnitt aufweisen.

Gemäß einer Weiterbildung der erfindungsgemäßen Hydropumpe enthält der Anschlußadapter in seinem Durchlaß für das Arbeitsfluid ein Rückschlagventil. Das Rückschlagventil verhindert, daß die Pumpe mit unzulässig hohem Druck vom angeschlossenen Verbraucher her belastet wird.

Aufgabe der Erfindung ist es ferner, einen Hydromotor der oben genannten Art bereitzustellen, bei der die Möglichkeit des Druckabbaus in der Triebwerksgehäusekammer zum hydraulischen Ausgangsanschluß des Hydromotors hin mit einfachen konstruktiven Maßnahmen realisiert ist und der auf einfache Weise rasch für den Betrieb mit geänderter Drehrichtung der Triebwelle unter Sicherstellung der Druckabbaufunktion für die Triebwerksgehäusekammer präparierbar ist.

Ausgehend von einem Hydromotor mit den Merkmalen des Anspruchs 8 wird diese Aufgabe erfindungsgemäß dadurch gelöst, daß die Anschlußöffnungen zur Aufnahme eines lösbar befestigbar in die betreffende Anschlußöffnung einsetzbaren, mit einem Durchlaß für den Hydraulikfluidstrom versehenen Anschlußadapters eingerichtet sind, der im eingesetzten Zustand den zu der ihn aufnehmenden Anschlußöffnung führenden Druckentlastungskanal verschließt, wobei der Anschlußadapter jeweils in die Anschlußöffnung einzusetzen ist, über die der Hydraulikfluidstrom dem Triebwerk zugeführt wird.

Der Hydraulikmotor nach der Erfindung basiert auf ähnlichen Überlegungen, die zu der erfindungsgemäßen Hydropumpe geführt haben. Die hydraulische Anschlußbelegung ist für eine gewünschte Drehrichtung der Triebwelle korrekt, wenn der Anschlußadapter in die Anschlußöffnung eingesetzt ist, die den hydraulischen Eingang des Motors bildet. Der Anschlußadapter verhindert, daß der eingangsseitige hohe Arbeitsdruck über den Druckentlastungskanal an der Eingangs-Anschlußöffnung auf die Triebwellengehäusekammer übertragen wird. Andererseits ist der Druckentlastungskanal an der hydraulischen Ausgangs-Anschlußöffnung offen und kann für Druckentlastung in der Gehäusekammer sorgen. Soll die Drehrichtung der Triebwelle umgekehrt werden, so können die hydraulischen Anschlüsse auf einfache Weise und rasch dadurch korrekt belegt werden, daß der mit der hydraulischen Zulaufleitung des Motors zu verbindende Anschlußadapter in die betreffende andere Anschlußöffnung eingesetzt wird, die dann den Eingangsanschluß bildet. Die verbleibende Anschlußöffnung wird dann - ohne den zugehörigen Druckentlastungskanal zu verschließen - an die Rücklaufleitung des Motors zum Hydrauliktank hin angeschlossen.

Vorzugsweise ist der erfindungsgemäße Hydromotor als Kolbenmotor, insbesondere Axialkolbenmotor, in Schrägachsenbauweise, Schrägscheibenbauweise oder Taumelscheibenbauweise ausgebildet.

Gemäß einer Weiterbildung des Hydromotors nach der Erfindung wird vorgeschlagen, daß jede der beiden Anschlußöffnungen einen jeweiligen in einer insbesondere als Deckelplatte ausgebildeten Wand des Gehäuses vorgesehenen Bohrungsabschnitt mit Gewinde zum Einschrauben eines mit einem entsprechenden Gegengewinde versehenen Anschlußadapters von außen aufweist, daß jede der beiden Anschlußöffnungen über einen jeweiligen Verbindungskanal in der Gehäusewand und über einen jeweiligen Steuerschlitz einer Steuerplatte mit Arbeitszylinderkammern in einem Zylinderblock des Triebwerks kommuniziert und daß sich in koaxialer Verlängerung des jeweiligen Gewindebohrungsabschnittes eine den betreffenden Druckentlastungskanal bildende Durchgangsbohrung zu der Kammer des Gehäuses erstreckt, wobei der Anschlußadapter an seinem vorderen Ende ein Verschlußelement aufweist, das beim Einschrauben des Anschlußadapters in eine der Anschlußöffnungen den daran anschließenden Druckentlastungskanal verschließt. Das Verschlußelement ist vorzugsweise ein Dichtungszapfen, der beim Einschrauben des Anschlußadapters in eine betreffende Anschlußöffnung in den daran anschließenden Druckentlastungskanal abdichtend eingreift.

Gemäß einer Weiterbildung des Hydromotors nach der Erfindung sind die Anschlußöffnungen in einer Deckelplatte des Gehäuses ausgebildet, wohingegen die Steuerschlitze in einer an der Innenseite der Deckelplatte angeordneten und in vorbestimmte Winkelstellungen drehbar verstellbaren und fixierbaren Steuerplatte ausgebildet sind, wobei ferner die Steuerplatte jeweils eine Verstellbetätigungsfläche zur Beaufschlagung durch das Dichtungselement des Anschlußadapters benachbart zu einem jeweiligen Druckentlastungskanal aufweist, wobei jeweils eine der Verstellbetätigungsflächen in einer ersten vorbestimmen Winkelstellung der Steuerplatte so zu dem ihr benachbarten Druckentlastungskanal in einer Verstellbereitschaftsstellung ausgerichtet ist, daß sie beim Einschrauben des Anschlußadapters in die diesem Druckentlastungskanal zugeordnete Anschlußöffnung von dem Dichtungselement des Anschlußadapters unter Ausübung einer die Steuerplatte in eine vorbestimmte zweite Winkelstellung verstellenden Kraft beaufschlagt und dabei aus der Verstellbereitschaftsstellung verdrängt wird, und wobei in dieser zweiten vorbestimmten Winkelstellung der Steuerplatte die andere Verstellbetätigungsfläche in einer entsprechenden Verstellbereitschaftsstellung an dem anderen Druckentlastungskanal positioniert ist, aus der heraus die Steuerplatte durch Einschrauben des Anschlußadapters in die andere Anschlußöffnung wieder in die erste vorbestimmte Winkelstellung verstellbar ist.

Die vorstehend genannte Lösung betrifft Hydromotoren, bei denen es für die Steuerplatte eine jeweilige optimale Winkelstellung für jede Strömungsrichtung des Hydraulikfluidstroms und der damit korrespondierenden Drehrichtung der Triebwelle gibt. Die korrekte Winkeleinstellung wird automatisch durch Beaufschlagung der betreffenden Verstellbetätigungsfläche durch das Dichtungselement herbeigeführt, wenn der Hydromotor hinsichtlich seiner hydraulischen Anschlußbelegung für eine gewünschte Drehrichtung der Triebwelle durch Einschrauben des Anschlußadapters in die Eingangs-Anschlußöffnung präpariert wird.

Gegenstand der Erfindung ist ferner ein Anschlußadapter für eine hydraulische Maschine in Form einer Hydropumpe nach einem der Ansprüche 1 bis 7 oder eines Hydromotors nach einem der Ansprüche 8 bis 12, wobei der Anschlußadapter dadurch gekennzeichnet ist, daß er als Anschlußstutzen mit Schraubgewinde zum Einschrauben in eine Anschlußöffnung der hydraulischen Maschine ausgebildet ist und einen Durchlaß für das Arbeitsfluid der hydraulischen Maschine sowie an seinem vorderen Ende koaxial zu seiner Achse einen Dichtungszapfen zum Verschließen eines Gehäuse-Druckentlastungskanals der hydraulischen Maschine aufweist.

Gemäß einer Weiterbildung des Anschlußadapters nach der Erfindung ist ein Rückschlagventil in dem Durchlaß angeordnet.

Die Erfindung wird nachstehend anhand der Zeichnungen näher erläutert.

Fig. 1a zeigt in einer teilweise geschnittenen Seitenansicht mit einer Schnittebene gemäß B-B in Fig. 1b ein Ausführungsbeispiel der Erfindung, wobei es sich um eine hydraulische Maschine in Schrägachsenbauweise handelt, die als Hydropumpe oder als Hydromotor betrieben werden kann.

Fig. 1b zeigt eine Draufsicht auf eine Anschlußplatte der hydraulischen Maschine nach Fig. 1a.

Fig. 2 zeigt in einer Schnitt-Seitenansicht mit Schnitt gemäß der Linie II-II in Fig. 1b eine entsprechende Anschlußplatte mit eingesetztem Anschlußadapter.

Fig. 3 zeigt in einer der Fig. 2 entsprechenden Ansicht eine Abwandlung des Ausführungsbeispiels nach Fig. 2.

Fig. 1a zeigt in einer Teilschnitt-Seitenansicht eine hydraulische Axialkolbenmaschine 1 in Schrägachsenbauweise. Die Axialkolbenmaschine 1 nach Fig. 1a kann nach grundsätzlich bekannter Arbeitsweise als Schrägachsenpumpe oder als Hydromotor betrieben werden. Der zugehörige Anschlußadapter (vgl. 60 in Fig. 2) ist in den Fig. 1a und 1b nicht eingezeichnet. Die folgenden Betrachtungen beziehen sich zunächst auf den Einsatz als hydraulische Schrägachsenpumpe.

Die hydraulische Axialkolbenmaschine 1 weist ein in dem Gehäuse 3 aufgenommenes Triebwerk 5 auf, das eine drehbar um die Achse 7 gelagerte Triebwelle 9 und eine Zylindertrommel 11 umfaßt, welche über mehrere Arbeitskolben 13 und einen zentralen Lagerkolben 14 zur gemeinsamen Drehung mit der Triebwelle 9 verbunden ist, wobei die Drehachse 15 der Zylindertrommel 11 schräg zur Achse 7 der Triebwelle 9 verläuft. Die Kolben 13 und 14 weisen an ihrem triebwellenseitigen Ende Kugelgelenkköpfe (Gleitschuhe) 17 bzw. 18 auf, die in komplementären Gelenkpfannen 20 bzw. 21 des Triebflansches 23 der Triebwelle 9 gelenkig aufgenommen sind. Zylindertrommelseitig greifen die Kolben 13 und 14 in Zylinderbohrungen 25 bzw. 26 der Zylindertrommel 11 ein, wobei die Zylinderbohrungen 25 für die Arbeitskolben 13 achsparallel und in radialem Abstand von der Drehachse 15 der Zylindertrommel 11 verlaufen, so daß bei der gezeigten Schrägachsengeometrie eine hin- und hergehende Hubbewegung der im Beispielsfall als Kegelkolben ausgebildeten Arbeitskolben 13 relativ zu den Zylinderbohrungen 25 stattfindet, wenn die Zylindertrommel 11 um ihre Drehachse 15 rotiert. Wenngleich in Fig. 1a nur zwei Arbeitskolben 13 erkennbar sind, so sind vorzugsweise weitere Arbeitskolben in einer Kreisanordnung mit den beiden gezeigten Arbeitskolben vorgesehen.

Fluidkanäle 27 erstrecken sich von den von der Triebwelle 9 entfernten Enden der Zylinderbohrungen 25 zu einer Steuerplatte 29 (Steuerspiegel 29), die an der Anschlußdeckelplatte 31 des Gehäuses 3 befestigt ist und eine konvexe Gleitfläche 33 für die rotierende Zylindertrommel 11 aufweist, welche mit einer entsprechend konkaven Gegenfläche 35 ausgebildet ist.

Die Steuerplatte 29 weist in an sich bekannter Weise zwei bogenförmige Steuerschlitze (nicht gezeigt) längs der Umlaufbahn der Fluidkanäle 27 an der Steuerplatte 29 auf, wobei einer der Steuerschlitze mit einer ersten Anschlußöffnung 52 - und der andere Steuerschlitz mit einer zweiten Anschlußöffnung 54 in der Anschlußdeckelplatte 31 verbunden ist (vgl. Fig. 1b).

Zur hydraulischen Entlastung der Kolben 13 und zur Bildung eines Schmierfilms an den Kolbenschuhen bzw. Gelenken 17, 20 sind die Kolben 13 mit einem axialen Durchgangskanal 41 versehen, der mit der jeweiligen Zylinderbohrung 25 kommuniziert.

Eine entsprechende Maßnahme ist bei dem achszentralen Lagerkolben 14 getroffen, der die Zylindertrommel 11 radial lagert und mittels der Druckfeder 43 in axialer Richtung zum Steuerspiegel 29 hin vorspannt.

Der axiale Durchgangskanal 45 des Lagerkolbens 14 steht über einen Kanal 47 in der Anschlußdeckelplatte 31 mit der Gehäusekammer 50 in Verbindung, in der das Triebwerk 5 aufgenommen ist.

Die Gehäusekammer 50 enthält eine Ölfüllung und nimmt überdies Lecköl des Triebwerks im Betrieb der Kolbenmaschine 1 auf. Damit keine unerwünscht hohen Drücke in der Gehäusekammer 50 entstehen, sind Maßnahmen zum Druckabbau in der Gehäusekammer 50 getroffen, die im folgenden unter Bezugnahme auf Fig. 2 erläutert werden.

Fig. 2 zeigt eine gebrochene Darstellung des mit der Anschlußdeckelplatte 31 versehenen Endes der Kolbenmaschine 1 in einer Schnittansicht mit einer Schnittebene gemäß II-II in Fig. 1b. Die in Fig. 2 im Schnitt erkennbare Anschlußdeckelplatte 31 weist die beiden Anschlußöffnungen 52, 54 für die Zuführung und Abführung von Öl zu und von dem Triebwerk 5 auf. Die Anschlußöffnungen 52, 54 sind mit einem Innengewinde 56, 58 versehen, so daß Anschlußadapter bzw. Anschlußstutzen 60, 62 in die Anschlußöffnungen 52, 54 einschraubbar sind. Wie die Fig. 2 ferner erkennen läßt, weisen die Anschlußöffnungen 52, 54 in axialer Verlängerung eine jeweilige Durchbohrung 64 bzw. 66 der Anschlußdeckelplatte 31 auf, wobei die Durchbohrung 64 bei 68 - und die Durchbohrung 66 bei 70 mit der Gehäusekammer 50 in Verbindung steht. Jeweils eine der Durchbohrungen 64, 66 wird als Ölabführungskanal zum Zwecke des Druckabbaus in der Gehäusekammer 50 genutzt. In Fig. 2 ist dies die Durchbohrung 66, welche überschüssiges Öl aus der Gehäusekammer 50 zur Anschlußöffnung 54 hin abführen kann. Die Durchbohrung 64 ist bei der in Fig. 2 gezeigten Anordnung durch einen Dichtungszapfen 72 verschlossen, der am vorderen Ende des in die Anschlußöffnung 52 eingeschraubten Anschlußadapters 60 vorgesehen ist. Der als Reduzierstutzen ausgebildete Anschlußadapter 60 hat einen Öldurchlaß 74, der im eingeschraubten Zustand des Adapters 60 mit dem Grundbereich 76 der Anschlußöffnung 52 kommuniziert, welcher seinerseits über einen Verbindungskanal 78 mit einem (nicht gezeigten) Steuerschlitz der Steuerplatte 29 kommuniziert. Nach außen hin ist an den Anschlußadapter 60 die Ausgangsleitung der Pumpe anzuschließen.

Wie aus Fig. 2 ebenfalls zu erkennen, ist ferner ein Verbindungskanal 80 vorgesehen, der den Grundbereich der Anschlußöffnung 54 mit dem zweiten Steuerschlitz (nicht gezeigt) der Steuerplatte 29 verbindet.

Der in die Anschlußöffnung 54 eingeschraubte Anschlußstutzen 62 weist im Unterschied zu dem Anschlußadapter 60 keinen Dichtungszapfen an seinem vorderen Ende auf, so daß die Durchbohrung 66 über die Anschlußöffnung 54 mit dem Verbindungskanal 80 in Verbindung steht.

Es sei darauf hingewiesen, daß die Anschlußstücke 60 und 62 gegeneinander austauschbar sind, so daß der Anschlußadapter 60 in die Anschlußöffnung 54 - und der Anschlußstutzen 62 in die Anschlußöffnung 52 einschraubbar ist, wobei der Dichtungszapfen 72 beim Einschrauben des Anschlußadapters 60 stets in die korrekte Lage zum Verschließen der betreffenden Durchbohrung 64 oder 66 gelangt.

Wird die Kolbenmaschine 1 als Hydropumpe betrieben, so ist der Anschlußadapter 60 mit dem Dichtungszapfen 72 in die Anschlußöffnung einzusetzen, die die Druckseite oder den Pumpauslaß bildet. An der anderen Anschlußöffnung, die dann den Pumpeneinlaß bildet, kann dann Druckabbau von der Gehäusekammer 50 über die betreffende Durchbohrung (Druckentlastungskanal 66 in Fig. 2) zur Saugseite der Pumpe hin stattfinden.

Wird die Kolbenmaschine 1 als Hydromotor betrieben, so ist der mit dem Dichtungszapfen 72 ausgestattete Anschlußadapter 60 in die Anschlußöffnung 52 bzw. 54 einzusetzen, die den Eingang für das Arbeitsöl bildet. Druckentlastung von der Gehäusekammer 50 kann dann zu der anderen Anschlußöffnung 52 oder 54 über die betreffende Durchbohrung 64 oder 66 erfolgen.

Bei dem Betrieb der Kolbenmaschine 1 als Hydropumpe wird die Triebwelle 9 von einer externen Antriebsquelle in Rotation versetzt, wobei die Zylindertrommel 11 über die Arbeitskolben 13 in Drehmitnahmeverbindung mit der Triebwelle 9 steht und entsprechend um die Drehachse 15 rotiert. Dabei führen die Arbeitskolben 13 im Verlauf jeder Drehung der Zylindertrommel 11 einen Saughub und einen Verdrängungshub relativ zu der betreffenden Zylinderbohrung 25 aus, um über einen der (nicht gezeigten) Steuerschlitze der Steuerplatte 29 und der mit diesem Steuerschlitz kommunizierenden Anschlußöffnung 52 oder 54 Öl anzusaugen und über den anderen Steuerschlitz der Steuerplatte 29 und die betreffende andere Anschlußöffnung 54 bzw. 52 in Förderrichtung abzugeben.

Die Förderrichtung der Pumpe ist abhängig von dem Drehsinn der Triebwelle 9. Diesem Umstand kann jedoch bei der Hydropumpe nach der Erfindung ohne nennenswerten Aufwand begegnet werden, indem bei gegebener Antriebsdrehrichtung der Triebwelle 9 der Anschlußadapter 60 in die Anschlußöffnung 52 oder 54 eingeschraubt wird, die bei der gegebenen Drehrichtung der Triebwelle 9 die druckseitige Ausgangsöffnung der Pumpe bildet. Der Dichtungszapfen 72 sorgt dann in seiner Dichtungsposition in der betreffenden Durchbohrung 64 oder 66 dafür, daß die Gehäusekammer nicht von der Druckseite der Pumpe her mit Druck beaufschlagt wird.

Der sich äußerlich deutlich erkennbar von dem Anschlußadapter 60 unterscheidende Sauganschlußstutzen 62 wird dann in die betreffende andere Anschlußöffnung 54 oder 52 eingesetzt, die die Saugseite der Pumpe bildet. Da der Sauganschlußstutzen 62 die betreffende Durchbohrung 66 oder 64 an der ihn aufnehmenden Anschlußöffnung 54 bzw. 52 nicht verschließt, kann über die betreffende Durchbohrung eine Druckentlastung der Gehäusekammer 50 zur Saugseite der Pumpe hin stattfinden. Findet man unter anderen Betriebsbedingungen eine Antriebsquelle für die Triebwelle 9 vor, die nur die entgegengesetzte Drehrichtung für die Triebwelle 9 bereitstellt, so kann die erfindungsgemäße Hydropumpe rasch angepaßt werden, indem die Anschlußstücke 60 und 62 gegeneinander ausgetauscht werden. Danach ist dann wieder sichergestellt, daß die Gehäusekammer 50 zur Saugseite der Pumpe hin Druckentlastung finden kann und der Dichtungszapfen 72 des Anschlußadapters 60 die betreffende Durchbohrung 66 oder 64 an der druckseitigen Anschlußöffnung 54 oder 52 verschließt. Bei den Hydropumpen nach der Erfindung muß daher nicht von vornherein konstruktionstechnisch auf den Drehsinn der verfügbaren Antriebsquelle Rücksicht genommen werden. Die richtige Präparierung der hydraulischen Pumpenanschlüsse kann bei gegebener Antriebsquelle rasch und flexibel dadurch erfolgen, daß man den Anschlußadapter 60 mit Dichtzapfen 72 in die Anschlußöffnung 52 oder 54 einschraubt, die bei gegebenem Antriebsdrehsinn der Antriebsquelle die Druckseite der Pumpe bildet. Entsprechend kann der Sauganschlußstutzen 62 dann in die andere Anschlußöffnung 54 oder 52 eingeschraubt werden.

Eine Kolbenmaschine mit dem in den Figuren gezeigten Aufbau kann auch als Hydromotor betrieben werden. In diesem Fall wird dem Triebwerk 5 über eine der Anschlußöffnungen 52 oder 54 Arbeitsöl unter Druck zugeführt, um einen Arbeitshub der jeweils mit dieser Anschlußöffnung über einen betreffenden Steuerschlitz der Steuerplatte 29 in Verbindung stehenden Arbeitskolben 13 zu erzeugen. Dieser Arbeitshub wird aufgrund der Triebwerksgeometrie in eine Rotationsbewegung der Triebwelle 9 transformiert. Gleichzeitig führen die über den anderen Steuerschlitz der Steuerplatte 29 mit der anderen Anschlußöffnung 54 oder 52 jeweils in Verbindung stehenden Arbeitskolben 13 einen Ölverdrängungshub zur hydraulischen Ausgangsseite des Hydromotors hin aus. Die Drehrichtung der Triebwelle 9 hängt davon ab, über welche der Anschlußöffnungen 52, 54 der Arbeitsölstrom dem Triebwerk 5 zugeführt und über welche der Anschlußöffnungen 52, 54 der Arbeitsölstrom abgeführt wird. Der Anschlußadapter 60 mit Dichtungszapfen 72 ist jeweils in die Anschlußöffnung 52 oder 54 einzusetzen, die die Zulauföffnung für den Arbeitsölstrom bilden soll. Die Druckentlastung der Kammer 50 findet dann zu der betreffenden anderen Anschlußöffnung 54 bzw. 52 hin statt, welche den Ausgang für den Arbeitsölstrom bildet. Soll nun die Drehrichtung des Hydromotors geändert werden, so können die hydraulischen Anschlußverhältnisse rasch wieder richtiggestellt werden, indem die Anschlußstücke 60 und 62 gegeneinander ausgetauscht werden, wobei dann der Arbeitsölstrom über den Anschlußadapter 60 zuzuführen und über das Anschlußstück 62 abzuführen ist. Ein solcher Hydromotor nach der Erfindung kann daher rasch und flexibel für eine gewünschte Drehrichtung der Triebwelle 9 an der hydraulischen Anschlußseite präpariert werden.

Fig. 3 zeigt in einer der Fig. 2 entsprechenden Ansicht eine Abwandlung des vorstehend beschriebenen Ausführungsbeispiels einer hydraulischen Axialkolbenmaschine nach der Erfindung.

Bei der Variante nach Fig. 3 ist die Steuerplatte (Steuerspiegel 29) zwischen zwei vorbestimmten Winkelstellungen relativ zu der Drehachse 15 der Zylindertrommel 11 verstellbar und fixierbar und hierzu entsprechend drehbar an der Anschlußdekkelplatte 31 befestigt. Jede der beiden Winkelstellungen der Steuerplatte 29 korrespondiert mit einer optimalen Einstellung der darin enthaltenen Steuerschlitze für eine jeweilige Drehrichtung der Zylindertrommel 11. Eine zusätzliche Besonderheit des Ausführungsbeispiels nach Fig. 3 besteht darin, daß die korrekte Drehwinkeleinstellung der Steuerplatte 29 automatisch durch Einschrauben des Anschlußadapters 60 in die betreffende Anschlußöffnung 52 oder 54 herbeigeführt werden kann, welche im Falle der Hydropumpe die Ausgangs-Anschlußöffnung - und im Falle des Motors die Eingangs-Anschlußöffnung bildet.

Hierzu weist die Steuerplatte 29 zwei Ausnehmungen an ihrem Umfangsrand auf, von denen in Fig. 3 eine, nämlich die Ausnehmung 81, erkennbar ist. Die Ausnehmung 81 weist eine Verstellbetätigungsfläche 82 auf, die in der Position gemäß Fig. 3 vom Mantelbereich einer in die Ausnehmung 81 eingreifenden konischen Spitze 84 des Dichtungszapfens 72 des Anschlußadapters 60 beaufschlagt ist, wobei die Verriegelung zwischen der Ausnehmung 81 und der Spitze 84 die Steuerplatte 29 in der bei der gezeigten Anschlußbelegung optimalen Winkelstellung fixiert. Die in Fig. 3 nicht erkennbare zweite Ausnehmung der Steuerplatte 29 ist in einem Winkelabstand von 180° minus dem Verstellwinkel zwischen den beiden optimalen Winkelpositionen von der Ausnehmung 81 angeordnet, so daß die Verstellbetätigungsfläche der zweiten Ausnehmung nahe der Achse der Anschlußöffnung 54 und des Druckentlastungskanals 66 liegt. Wird nun der Anschlußadapter 60 für den Betrieb der Maschine mit umgekehrter Drehrichtung der Triebwelle 9 in die Anschlußöffnung 54 eingeschraubt, so greift die konische Spitze 84 des Anschlußadapters 60 in die andere Ausnehmung ein und beaufschlagt dabei die zugehörige Verstellbetätigungsfläche unter Ausübung einer Keilschubkraft, die die Steuerplatte 29 in die zweite vorbestimmte Winkelstellung verdreht, wobei der Anschlußadapter die Steuerplatte 29 schließlich in der zweiten vorbestimmten Winkelstellung verriegelt. Eine entsprechende Zurückstellung der Steuerplatte 29 in die erste vorbestimmte Winkelstellung erfolgt, wenn der Anschlußadapter 60 wieder in die Anschlußöffnung 52 unter Eingriffnahme der Ausnehmung 81 gedreht wird. Wie in Fig. 3 schematisch bei 86 angedeutet, kann in dem Durchlaß 74 des Anschlußadapters der Kolbenmaschine ein Rückschlagventil vorgesehen sein, das bei einer betreffenden Hydropumpe die Pumpe gegen unzulässig hohen Druck vom Verbraucher her absichert.

## Patentansprüche

1. Hydropumpe
mit einem Gehäuse (3),
einem in einer Kammer (50) des Gehäuses (3) aufgenommenen, über eine Triebwelle (9) rotierend anzutreibenden Pumptriebwerk (5) zur Förderung eines Hydraulikfluids,
einer ersten Anschlußöffnung (52) und einer zweiten Anschlußöffnung (54) für die Zuführung bzw. Abführung des Hydraulikfluids zu und von dem Pumptriebwerk (5), wobei die Gehäusekammer (50) einen Leckfluid von dem Pumptriebwerk (5) aufnehmenden Raumbereich aufweist, wobei ferner das Gehäuse (3) jeweils einen sich von diesem Raumbereich zu jeweils einer der Anschlußöffnungen (52 oder 54) erstreckenden Druckentlastungskanal (64 oder 66) aufweist und wobei die Förderrichtung der Hydropumpe von der Drehrichtung der Triebwelle (9) abhängt,
**dadurch gekennzeichnet,**
**daß** die Anschlußöffnungen (52, 54) zur Aufnahme eines lösbar befestigbar in die jeweilige Anschlußöffnung (52 oder 54) einsetzbaren, mit einem Durchlaß (74) für das zu fördernde Hydraulikfluid versehenen Anschlußadapters (60) eingerichtet sind, der im eingesetzten Zustand den zu der ihn aufnehmenden Anschlußöffnung (52 oder 54) führenden Druckentlastungskanal (64 oder 66) verschließt, wobei der Anschlußadapter (60) jeweils in die Anschlußöffnung (52 oder 54) einzusetzen ist, die bei gegebener Förderrichtung die Ausgangsanschlußöffnung der Hydropumpe bildet.

2. Hydropumpe nach Anspruch 1,
**dadurch gekennzeichnet,**
**daß** sie eine Kolbenpumpe ist.

3. Hydropumpe nach Anspruch 1 oder 2,
**dadurch gekennzeichnet,**
**daß** sie eine Axialkolbenpumpe, insbesondere Schrägachsenpumpe, Schrägscheibenpumpe oder Taumelscheibenpumpe, ist.

4. Hydropumpe nach einem der Ansprüche 1 bis 3,
**dadurch gekennzeichnet,**
**daß** jede der beiden Anschlußöffnungen (52, 54) einen jeweiligen in einer insbesondere als Deckelplatte (31) ausgebildeten Wand des Gehäuses (3) vorgesehenen Bohrungsabschnitt mit Gewinde zum Einschrauben eines mit einem entsprechenden Gegengewinde versehenen Anschlußadapters (60) von außen aufweist, daß jede der beiden Anschlußöffnungen (52, 54) über einen jeweiligen Verbindungskanal (78 bzw. 80) in der Gehäusewand (31) und über Steuerschlitze einer Steuerplatte (29) mit Pumpzylinderkammern (25) in einem Zylinderblock (11) des Pumptriebwerkes (5) kommuniziert und daß sich in koaxialer Verlängerung des jeweiligen Gewindebohrungsabschnittes eine den betreffenden Druckentlastungskanal bildende Durchgangsbohrung (64 bzw. 66) zu der Kammer (50) des Gehäuses (3) erstreckt, wobei der Anschlußadapter (60) an seinem vorderen Ende ein Verschlußelement (72) aufweist, das beim Einschrauben des Anschlußadapters (60) in eine der Anschlußöffnungen (52 oder 54) den daran anschließenden Druckentlastungskanal (64 oder 66) verschließt.

5. Hydropumpe nach Anspruch 4,
**dadurch gekennzeichnet,**
**daß** das Verschlußelement (72) ein Dichtungszapfen ist, der beim Einschrauben des Anschlußadapters (60) in eine der Anschlußöffnungen (52 oder 54) in den daran anschließenden Druckentlastungskanal (64 oder 66) abdichtend eingreift.

6. Hydropumpe nach Anspruch 4 oder 5,
**dadurch gekennzeichnet,**
**daß** die Anschlußöffnungen (52, 54) in einer Deckelplatte (31) des Gehäuses ausgebildet sind, daß die Steuerschlitze in einer an der Innenseite der Deckelplatte (31) angeordneten und in vorbestimmte Winkelstellungen drehbar verstellbaren und fixierbaren Steuerplatte (29) ausgebildet sind, daß die Steuerplatte (29) jeweils eine Verstellbetätigungsfläche (82) zur Beaufschlagung durch das Dichtungselement (72) des Anschlußadapters (60) benachbart zu einem jeweiligen Druckentlastungskanal (64, 66) aufweist, wobei jeweils eine der Verstellbetätigungsflächen (82) in einer ersten vorbestimmten Winkelstellung der Steuerplatte (29) so zu dem ihr benachbarten Druckentlastungskanal (64 oder 66) in einer Verstellbereitschaftsstellung ausgerichtet ist, daß sie beim Einschrauben des Anschlußadapters (60) in die diesem Druckentlastungskanal (64 oder 66) zugeordnete Anschlußöffnung (52 oder 54) von dem Dichtungselement (72) des Anschlußadapters (60) unter Ausübung einer die Steuerplatte (29) in eine vorbestimmte zweite Winkelstellung verstellenden Kraft beaufschlagt und dabei aus der Verstellbereitschaftsstellung verdrängt wird, und wobei in dieser zweiten vorbestimmten Winkelstellung der Steuerplatte (29) die andere Verstellbetätigungsfläche in einer entsprechenden Verstellbereitschaftsstellung an dem anderen Druckentlastungskanal (66 oder 64) positioniert ist, aus der heraus die Steuerplatte (29) durch Einschrauben des Anschlußadapters (60) in die andere Anschlußöffnung (54 oder 52) wieder in die erste vorbestimmte Winkelstellung verstellbar ist.

7. Hydropumpe nach einem der vorhergehenden Ansprüche,
**dadurch gekennzeichnet,**
**daß** der Anschlußadapter (60) ein Rückschlagventil in seinem Durchlaß (74) für das hydraulische Arbeitsfluid der Hydropumpe enthält.

8. Hydromotor
mit einem Gehäuse (3),
einem in einer Kammer (50) des Gehäuses (3) aufgenommenen, durch Beaufschlagung mit einem Hydraulikfluid zur Ausübung eines Drehmomentes auf eine in dem Gehäuse (3) drehbar gelagerte Ausgangstriebwelle (9) anzutreibenden Triebwerk (5),
einer ersten Anschlußöffnung (52) und einer zweiten Anschlußöffnung (54) für die Zuführung bzw. Abführung des Hydraulikfluids zu und von dem Triebwerk (5), wobei die Drehrichtung der Triebwelle (9) davon abhängt, über welche der Anschlußöffnungen (52, 54) der Hydraulikfluidstrom zugeführt wird, wobei ferner die Gehäusekammer (50) einen Leckfluid von dem Triebwerk aufnehmenden Raumbereich aufweist, von welchem sich zu jeder der beiden Anschlußöffnungen (52, 54) ein Druckentlastungskanal (64 bzw. 66) erstreckt,
**dadurch gekennzeichnet,**
**daß** die Anschlußöffnungen (52, 54) zur Aufnahme eines lösbar befestigbar in die betreffende Anschlußöffnung (52 oder 54) einsetzbaren, mit einem Durchlaß (74) für den Hydraulikfluidstrom versehenen Anschlußadapters (60) eingerichtet sind, der im eingesetzten Zustand den zu der ihn aufnehmenden Anschlußöffnung (52 oder 54) führenden Druckentlastungskanal (64 oder 66) verschließt, wobei der Anschlußadapter (60) jeweils in die Anschlußöffnung (52 oder 54) einzusetzen ist, über die der Hydraulikfluidstrom dem Triebwerk (5) zugeführt wird.

9. Hydromotor nach Anspruch 8,
**dadurch gekennzeichnet,**
**daß** er als Kolbenmotor, insbesondere Axialkolbenmotor in Schrägachsenbauweise, ausgebildet ist.

10. Hydromotor nach Anspruch 8 oder 9,
**dadurch gekennzeichnet,**
**daß** jede der beiden Anschlußöffnungen (52, 54) einen jeweiligen, in einer insbesondere als Deckelplatte (31) ausgebildeten Wand des Gehäuses (3) vorgesehenen Bohrungsabschnitt mit Gewinde zum Einschrauben eines mit einem entsprechenden Gegengewinde versehenen Anschlußadapters (60) von außen aufweist, daß jede der beiden Anschlußöffnungen (52, 54) über einen jeweiligen Verbindungskanal (78 bzw. 80) in der Gehäusewand (31) und über Steuerschlitze einer Steuerplatte (29) mit Arbeitszylinderkammern (25) in einem Zylinderblock (11) des Triebwerks (5) kommuniziert und daß sich in koaxialer Verlängerung des jeweiligen Gewindebohrungsabschnittes eine den betreffenden Druckentlastungskanal (64 bzw. 66) bildende Durchgangsbohrung zu der Kammer (50) des Gehäuses (3) erstreckt, wobei der Anschlußadapter (60) an seinem vorderen Ende ein Verschlußelement (72) aufweist, das beim Einschrauben des Anschlußadapters (60) in eine der Anschlußöffnungen (52 oder 54) den daran anschließenden Druckentlastungskanal (64 bzw. 66) verschließt.

11. Hydromotor nach Anspruch 10,
**dadurch gekennzeichnet,**
**daß** das Verschlußelement (72) ein Dichtungszapfen ist, der beim Einschrauben des Anschlußadapters (60) in eine der Anschlußöffnungen (52 oder 54) in den daran anschließenden Druckentlastungskanal (64 bzw. 66) abdichtend eingreift.

12. Hydromotor nach Anspruch 10 oder 11,
**dadurch gekennzeichnet,**
**daß** die Anschlußöffnungen (52, 54) in einer Deckelplatte (31) des Gehäuses ausgebildet sind, daß die Steuerschlitze in einer an der Innenseite der Deckelplatte (31) angeordneten und in vorbestimmte Winkelstellungen drehbar verstellbaren und fixierbaren Steuerplatte (29) ausgebildet sind, daß die Steuerplatte (29) jeweils eine Verstellbetätigungsfläche (82) zur Beaufschlagung durch das Dichtungselement (72) des Anschlußadapters (60) benachbart zu einem jeweiligen Druckentlastungskanal (64, 66) aufweist, wobei jeweils eine der Verstellbetätigungsflächen (82) in einer ersten vorbestimmten Winkelstellung der Steuerplatte (29) so zu dem ihr benachbarten Druckentlastungskanal (64 oder 66) in einer Verstellbereitschaftsstellung ausgerichtet ist, daß sie beim Einschrauben des Anschlußadapters (60) in die diesem Druckentlastungskanal (64 oder 66) zugeordnete Anschlußöffnung (52 oder 54) von dem Dichtungselement (72) des Anschlußadapters (60) unter Ausübung einer die Steuerplatte (29) in eine vorbestimmte zweite Winkelstellung verstellenden Kraft beaufschlagt und dabei aus der Verstellbereitschaftsstellung verdrängt wird, und wobei in dieser zweiten vorbestimmten Winkelstellung der Steuerplatte (29) die andere Verstellbetätigungsfläche in einer entsprechenden Verstellbereitschaftsstellung an dem anderen Druckentlastungskanal (66 oder 64) positioniert ist, aus der heraus die Steuerplatte (29) durch Einschrauben des Anschlußadapters (60) in die andere Anschlußöffnung (54 oder 52) wieder in die erste vorbestimmte Winkelstellung verstellbar ist.

## Claims

1. Hydraulic pump
with a casing (3),
a pump drive mechanism (5), which is accommodated in a chamber (50) of the casing (3) and is to be driven in rotation via a drive shaft (9), for delivering a hydraulic fluid, a first connection opening (52) and a second connection opening (54) for supplying and removing the hydraulic fluid to and from the pump drive mechanism (5), wherein the casing chamber (50) comprises a spatial region accommodating a leakage fluid from the pump drive mechanism (5), wherein, furthermore, the casing (3) comprises a respective pressure-relief channel (64 or 66) extending from this spatial region to one of the connection openings (52 or 54), and wherein the delivery direction of the hydraulic pump depends on the direction of rotation of the drive shaft (9),
**characterised in**
**that** the connection openings (52, 54) are arranged to accommodate a connection adapter (60) which can be inserted in the respective connection opening (52 or 54) so as to be detachably secured, is provided with a passage (74) for the hydraulic fluid to be delivered and when inserted closes the pressure-relief channel (64 or 66) leading to the connection opening (52 or 54) which accommodates it, wherein the connection adapter (60) is in each case to be inserted in the connection opening (52 or 54) which constitutes the outlet connection opening of the hydraulic pump for the given delivery direction.

2. Hydraulic pump according to Claim 1,
**characterised in**
**that** it is a piston pump.

3. Hydraulic pump according to Claim 1 or 2,
**characterised in**
**that** it is an axial piston pump, in particular an inclined axis pump, an inclined plate pump or a swash-plate pump.

4. Hydraulic pump according to any one of Claims 1 to 3,
**characterised in**
**that** each of the two connection openings (52, 54) comprises a respective bore section which is provided in a wall, formed in particular as a cover plate (31), of the casing (3) and has a thread for externally screwing in a connection adapter (60) provided with a corresponding counter-thread, that each of the two connection openings (52, 54) communicates via respective communication channel (78 or 80) in the casing wall (31) and via control ports of a control plate (29) with pump cylinder chambers (25) in a cylinder block (11) of the pump drive mechanism (5), and that a through-bore (64 or 66) constituting the relevant pressure-relief channel extends in a coaxial prolongation of the respective threaded bore section to the chamber (50) of the casing (3), wherein the connection adapter (60) comprises at its front end a closure element (72) which, when the connection adapter (60) is screwed into one of the connection openings (52 or 54), closes the adjoining pressure-relief channel (64 or 66).

5. Hydraulic pump according to Claim 4,
**characterised in**
**that** the closure element (72) is a sealing plug which, when the connection adapter (60) is screwed into one of the connection openings (52 or 54), engages with a sealing action in the adjoining pressure-relief channel (64 or 66).

6. Hydraulic pump according to Claim 4 or 5
**characterised in**
**that** the connection openings (52, 54) are formed in a cover plate (31) of the casing, that the control ports are formed in a control plate (29) which is disposed on the inside of the cover plate (31) and can be rotatably adjusted into predetermined angular positions and fixed therein, that the control plate (29) comprises a respective adjustment actuation face (82) to be acted upon by the sealing element (72) of the connection adapter (60) adjacent to a respective pressure-relief channel (64, 66), wherein in a first predetermined angular position of the control plate (29) one of the adjustment actuation faces (82) is in each case oriented with respect to the pressure-relief channel (64 or 66) adjacent to it in an adjustment stand-by position such that, when the connection adapter (60) is screwed into the connection opening (52 or 54) associated with this pressure-relief channel (64 or 66), it is acted upon by the sealing element (72) of the connection adapter (60), with the exertion of a force adjusting the control plate (29) into a predetermined second angular position, and thus displaced from the adjustment stand-by position, and wherein in this second predetermined angular position of the control plate (29) the other adjustment actuation face is positioned in a corresponding adjustment stand-by position at the other pressure-relief channel (66 or 64), from which the control plate (29) can be re-adjusted into the first predetermined angular position by screwing the connection adapter (60) into the other connection opening (54 or 52).

7. Hydraulic pump according to any one of the preceding Claims,
**characterised in**
**that** the connection adapter (60) contains a non-return valve in its passage (74) for the hydraulic working fluid of the hydraulic pump.

8. Hydraulic motor
with a casing (3),
a drive mechanism (5), which is accommodated in a chamber (50) of the casing (3) and is to be driven under the action of a hydraulic fluid to exert a torque on an output drive shaft (9) rotatably mounted in the casing (3),
a first connection opening (52) and a second connection opening (54) for supplying and removing the hydraulic fluid to and from the drive mechanism (5), wherein the direction of rotation of the drive shaft (9) depends on via which of the connection openings (52, 54) the hydraulic fluid is supplied, wherein, furthermore, the casing chamber (50) comprises a spatial region which accommodates a leakage fluid from the drive mechanism and from which a pressure-relief channel (64 or 66) extends to each of the two connection openings (52, 54),
**characterised in**
**that** the connection openings (52, 54) are arranged to accommodate a connection adapter (60) which can be inserted in the relevant connection opening (52 or 54) so as to be detachably secured, is provided with a passage (74) for the hydraulic fluid stream and when inserted closes the pressure-relief channel (64 or 66) leading to the connection opening (52 or 54) which accommodates it, wherein the connection adapter (60) is in each case to be inserted in the connection opening (52 or 54) via which the hydraulic fluid stream is supplied to the drive mechanism (5).

9. Hydraulic motor according to Claim 8,
**characterised in**
**that** it is formed as a piston motor, in particular an axial piston motor of inclined axis design.

10. Hydraulic motor according to Claim 8 or 9,
**characterised in**
**that** each of the two connection openings (52, 54) comprises a respective bore section which is provided in a wall, formed in particular as a cover plate (31), of the casing (3) and has a thread for externally screwing in a connection adapter (60) provided with a corresponding counter-thread, that each of the two connection openings (52, 54) communicates via a respective communication channel (78 or 80) in the casing wall (31) and via control ports of a control plate (29) with working cylinder chambers (25) in a cylinder block (11) of the drive mechanism (5), and that a through-bore (64 or 66) constituting the relevant pressure-relief channel (64 or 66) extends in a coaxial prolongation of the respective threaded bore section to the chamber (50) of the casing (3), wherein the connection adapter (60) comprises at its front end a closure element (72) which, when the connection adapter (60) is screwed into one of the connection openings (52 or 54), closes the adjoining pressure-relief channel (64 or 66).

11. Hydraulic motor according to Claim 10,
**characterised in**
**that** the closure element (72) is a sealing plug which, when the connection adapter (60) is screwed into one of the connection openings (52 or 54), engages with a sealing action in the adjoining pressure-relief channel (64 or 66).

12. Hydraulic motor according to Claim 10 or 11,
**characterised in**
**that** the connection openings (52, 54) are formed in a cover plate (31) of the casing, that the control ports are formed in a control plate (29) which is disposed on the inside of the cover plate (31) and can be rotatably adjusted into predetermined angular positions and fixed therein, that the control plate (29) comprises a respective adjustment actuation face (82) to be acted upon by the sealing element (72) of the connection adapter (60) adjacent to a respective pressure-relief channel (64, 66), wherein in a first predetermined angular position of the control plate (29) one of the adjustment actuation faces (82) is in each case oriented with respect to the pressure-relief channel (64 or 66) adjacent to it in an adjustment stand-by position such that, when the connection adapter (60) is screwed into the connection opening (52 or 54) associated with this pressure-relief channel (64 or 66), it is acted upon by the sealing element (72) of the connection adapter (60), with the exertion of a force adjusting the control plate (29) into a predetermined second angular position, and thus displaced from the adjustment stand-by position, and wherein in this second predetermined angular position of the control plate (29) the other adjustment actuation face is positioned in a corresponding adjustment stand-by position at the other pressure-relief channel (66 or 64), from which the control plate (29) can be re-adjusted into the first predetermined angular position by screwing the connection adapter (60) into the other connection opening (54 or 52).

## Revendications

1. Pompe hydraulique
avec un carter (3),
un mécanisme de pompage (5) reçu dans une chambre (50) du carter (3), à entraîner en rotation au moyen d'un arbre moteur (9), pour le transport d'un fluide hydraulique,
une première ouverture de raccordement (52) et une deuxième ouverture de raccordement (54) respectivement pour l'amenée et l'évacuation du fluide hydraulique vers le mécanisme de pompage (5) et depuis celui-ci, la chambre (50) du carter présentant une zone de l'espace recevant un fluide de fuite du mécanisme de pompage (5), le carter (3) comportant en outre un canal de décharge de pression (64 ou 66) s'étendant depuis cette zone de l'espace vers l'une des ouvertures de raccordement (52 ou 54) respectives, et le sens de transport de la pompe hydraulique dépendant du sens de rotation de l'arbre moteur (9),
**caractérisée**
**en ce que** les ouvertures de raccordement (52, 54) sont conçues pour recevoir un adaptateur de raccordement (60) pouvant être inséré et fixé de manière séparable dans l'ouverture de raccordement (52 ou 54) respective et pourvu d'un passage (74) pour le fluide hydraulique à transporter, lequel adaptateur, à l'état inséré, fermant le canal de décharge de pression (64 ou 66) menant à l'ouverture de raccordement (52 ou 54) qui le reçoit, l'adaptateur de raccordement (60) devant être inséré dans l'ouverture de raccordement (52 ou 54) qui, pour le sens de transport défini, forme l'ouverture de raccordement de sortie de la pompe hydraulique.

2. Pompe hydraulique selon la revendication 1,
**caractérisée**
**en ce qu'**elle est une pompe à pistons.

3. Pompe hydraulique selon la revendication 1 ou 2,
**caractérisée**
**en ce qu'**elle est une pompe à pistons axiaux, en particulier une pompe à axe oblique, une pompe à disque oblique ou une pompe à disque oscillant.

4. Pompe hydraulique selon l'une des revendications 1 à 3,
**caractérisée**
**en ce que** chacune des deux ouvertures de raccordement (52, 54) présente un tronçon d'alésage prévu dans une paroi du carter (3) réalisée en particulier comme plaque formant couvercle (31), avec taraudage pour y visser de l'extérieur un adaptateur de raccordement (60) pourvu d'un contre-filetage correspondant, en ce que chacune des ouvertures de raccordement (52, 54) communique par un canal de liaison (78 ou 80) respectif ménagé dans la paroi (31) du carter et par des fentes de commande d'une plaque de commande (29), avec des chambres de cylindre de pompage (25) dans un bloc-cylindres (11) du mécanisme de pompage (5), et en ce que dans le prolongement coaxial du tronçon d'alésage taraudé respectif s'étend un alésage de passage (64 ou 66), formant le canal de décharge de pression concerné, vers la chambre (50) du carter (3), l'adaptateur de raccordement (60) comportant, à son extrémité avant, un élément de fermeture (72) qui, lorsque l'adaptateur de raccordement (60) est vissé à l'intérieur de l'une des ouvertures de raccordement (52 ou 54), ferme le canal de décharge de pression (64) ou (66) s'y raccordant.

5. Pompe hydraulique selon la revendication 4,
**caractérisée**
**en ce que** l'élément de fermeture (72) est une tige d'étanchéité qui, lorsque l'adaptateur de raccordement (60) est vissé à l'intérieur de l'une des ouvertures de raccordement (52 ou 54), s'engage de manière étanche dans le canal de décharge de pression (64 ou 66) s'y raccordant.

6. Pompe hydraulique selon la revendication 4 ou 5,
**caractérisée**
**en ce que** les ouvertures de raccordement (52, 54) sont réalisées dans une plaque formant couvercle (31) du carter, en ce que les fentes de commande sont réalisées dans une plaque de commande (29) disposée sur le côté intérieur de la plaque formant couvercle (31) et pouvant être réglée en rotation et fixée dans des positions angulaires prédéterminées, en ce que la plaque de commande (29) présente une surface d'actionnement de réglage (82) destinée à être sollicitée par l'élément d'étanchéité (72) de l'adaptateur de raccordement (60), au voisinage d'un canal de décharge de pression (64, 66) respectif, l'une des surfaces d'actionnement de réglage (82) étant orientée dans une première position angulaire prédéterminée de la plaque de commande (29), par rapport au canal de décharge de pression (64 ou 66) qui lui est voisin, dans une position de préparation au réglage de manière qu'au vissage de l'adaptateur de raccordement (60) dans l'ouverture de raccordement (52 ou 54) associée à ce canal de décharge de pression (64 ou 66), elle soit sollicitée par l'élément d'étanchéité (72) de l'adaptateur de raccordement (60), avec exercice d'une force réglant la plaque de commande (29) dans une deuxième position angulaire prédéterminée, et soit ainsi déplacée de la position de préparation au réglage, et dans cette deuxième position angulaire prédéterminée de la plaque de commande (29), l'autre surface d'actionnement de réglage soit positionnée dans une position de préparation au réglage correspondante sur l'autre canal de décharge de pression (66 ou 64), à partir de laquelle la plaque de commande (29) puisse être déplacée à nouveau dans la première position angulaire prédéterminée, par vissage de l'adaptateur de raccordement (60) à l'intérieur de l'autre ouverture de raccordement (54 ou 52).

7. Pompe hydraulique selon l'une des revendications précédentes,
**caractérisée**
**en ce que** l'adaptateur de raccordement (60) contient un clapet de non-retour dans son passage (74) pour le fluide de travail hydraulique de la pompe hydraulique.

8. Moteur hydraulique
avec un carter (3),
un mécanisme (5) reçu dans une chambre (50) du carter (3), à entraîner par action d'un fluide hydraulique pour exercer un moment de rotation sur un arbre moteur de sortie (9) monté tournant dans le carter (3),
une première ouverture de raccordement (52) et une deuxième ouverture de raccordement (54) respectivement pour l'amenée et l'évacuation du fluide hydraulique vers le mécanisme (5) et depuis celui-ci, le sens de rotation de l'arbre moteur (9) dépendant de l'ouverture de raccordement (52, 54) par laquelle le courant de fluide hydraulique est amené, la chambre (50) du carter présentant en outre un fluide de fuite de la zone de l'espace recevant le mécanisme, à partir de laquelle un canal de décharge de pression (64) ou (66) s'étend vers chacune des deux ouvertures de raccordement (52, 54),
**caractérisé**
**en ce que** les ouvertures de raccordement (52, 54) sont conçues pour recevoir un adaptateur de raccordement (60) pouvant être inséré et fixé de manière séparable dans l'ouverture de raccordement (52 ou 54) respective et pourvu d'un passage (74) pour le courant de fluide hydraulique à transporter, lequel adaptateur, à l'état inséré, fermant le canal de décharge de pression (64 ou 66) menant à l'ouverture de raccordement (52 ou 54) qui le reçoit, l'adaptateur de raccordement (60) devant être inséré dans l'ouverture de raccordement (52 ou 54) par laquelle le courant de fluide hydraulique est amené au mécanisme (5).

9. Moteur hydraulique selon la revendication 8,
**caractérisé**
**en ce qu'**il est conçu comme moteur à pistons, en particulier à pistons axiaux dans une construction à axe oblique.

10. Moteur hydraulique selon la revendication 8 ou 9,
**caractérisé**
**en ce que** chacune des deux ouvertures de raccordement (52, 54) présente un tronçon d'alésage prévu dans une paroi du carter (3) réalisée en particulier comme plaque formant couvercle (31), avec taraudage pour y visser de l'extérieur un adaptateur de raccordement (60) pourvu d'un contre-filetage correspondant, en ce que chacune des ouvertures de raccordement (52, 54) communique par un canal de liaison (78 ou 80) respectif ménagé dans la paroi (31) du carter et par des fentes de commande d'une plaque de commande (29), avec des chambres de vérin (25) dans un bloc-cylindres (11) du mécanisme (5), et en ce que dans le prolongement coaxial du tronçon d'alésage taraudé respectif s'étend un alésage de passage (64 ou 66), formant le canal de décharge de pression concerné, vers la chambre (50) du carter (3), l'adaptateur de raccordement (60) comportant, à son extrémité avant, un élément de fermeture (72) qui, lorsque l'adaptateur de raccordement (60) est vissé à l'intérieur de l'une des ouvertures de raccordement (52 ou 54), ferme le canal de décharge de pression (64 ou 66) s'y raccordant.

11. Moteur hydraulique selon la revendication 10,
**caractérisé en ce que** l'élément de fermeture (72) est une tige d'étanchéité qui, lorsque l'adaptateur de raccordement (60) est vissé à l'intérieur de l'une des ouvertures de raccordement (52 ou 54), s'engage de manière étanche dans le canal de décharge de pression (64 ou 66) s'y raccordant.

12. Moteur hydraulique selon la revendication 10 ou 11,
**caractérisé**
**en ce que** les ouvertures de raccordement (52, 54) sont réalisées dans une plaque formant couvercle (31) du carter, en ce que les fentes de commande sont réalisées dans une plaque de commande (29) disposée sur le côté intérieur de la plaque formant couvercle (31) et pouvant être réglée en rotation et fixée dans des positions angulaires prédéterminées, en ce que la plaque de commande (29) présente une surface d'actionnement de réglage (82) destinée à être sollicitée par l'élément d'étanchéité (72) de l'adaptateur de raccordement (60), au voisinage d'un canal de décharge de pression (64, 66) respectif, l'une des surfaces d'actionnement de réglage (82) étant orientée dans une première position angulaire prédéterminée de la plaque de commande (29), par rapport au canal de décharge de pression (64 ou 66) qui lui est voisin, dans une position de préparation au réglage de manière qu'au vissage de l'adaptateur de raccordement (60) dans l'ouverture de raccordement (52 ou 54) associée à ce canal de décharge de pression (64 ou 66), elle soit sollicitée par l'élément d'étanchéité (72) de l'adaptateur de raccordement (60), avec exercice d'une force réglant la plaque de commande (29) dans une deuxième position angulaire prédéterminée, et soit ainsi déplacée de la position de préparation au réglage, et dans cette deuxième position angulaire prédéterminée de la plaque de commande (29), l'autre surface d'actionnement de réglage soit positionnée dans une position de préparation au réglage correspondante sur l'autre canal de décharge de pression (66 ou 64), à partir de laquelle la plaque de commande (29) peut être déplacée à nouveau dans la première position angulaire prédéterminée, par vissage de l'adaptateur de raccordement (60) à l'intérieur de l'autre ouverture de raccordement (54 ou 52).
